# FASCICULE DE BREVET EUROPEEN

(11) **EP 0 627 721 B1**
(45) Date de publication et mention de la délivrance du brevet: **26.03.1997**
(21) Numéro de dépôt: 94401084.2
(22) Date de dépôt: 16.05.1994
(51) Int. Cl.: G09F 23/00, G09F 1/10

(54) **Dispositif de présentation en vente d'une brosse rotative**
Vorrichtung zur Verkaufspresentation einer rotierenden Bürste
Device for the sales presentation of a rotary brush

(30) Priorité: 26.05.1993 FR 9306319
(43) Date de publication de la demande: 07.12.1994
(73) Titulaire: LA FRANCAISE METALLURGIE, F-75011 Paris (FR)
(72) Inventeur: Fallon, Régis, F-94170 Le Perreux (FR)
(74) Mandataire: Netter, André

(56) Documents cités:
- US-A- 3 076 217
- US-A- 3 562 843
- US-A- 4 134 222

## Description

L'invention concerne un dispositif pour la présentation sur les lieux de vente d'un outil rotatif, notamment d'une brosse pour meuleuse, présentant une face de travail, qui peut également servir de face de repos par laquelle l'outil s'appuie sur une surface de réception horizontale, et un trou pour sa fixation sur un appareil d'entraînement en rotation, situé à l'opposé de la face de travail et dont l'axe est perpendiculaire à celle-ci.

Les brosses pour meuleuses sont actuellement présentées dans des boîtes parallélépipédiques en carton, sur lesquelles sont apposés les messages nécessaires à leur identification et à l'indication de leurs caractéristiques. Ces boîtes sont peu esthétiques et peu attirantes pour le consommateur. De plus, celui-ci souhaite voir la brosse et en toucher les poils pour recueillir une information tactile. Il doit pour cela ouvrir la boîte et risque de mal la refermer, ou de ne pas la refermer du tout, ce qui entraîne un désordre dans le rayon.

Le but de l'invention est de remédier à cet inconvénient, et de proposer un dispositif de présentation attractif, permettant au consommateur de voir librement l'outil et de le toucher, sans nuire à la qualité de la présentation.

L'invention vise notamment un dispositif du genre défini en introduction, et prévoit qu'il comprend des moyens de liaison avec le trou de fixation de façon à s'étendre vers le haut à partir de l'outil lorsque celui-ci est posé sur sa face de travail.

D'autres caractéristiques, complémentaires ou alternatives, du dispositif selon l'invention sont énoncées ci-après :
- Les moyens de liaison comprennent une tige filetée pour coopérer avec un trou de fixation fileté.
- Il comprend une plaque verticale portant un message informatif sur l'outil.
- La tige filetée est disposée en saillie sur le bord inférieur de la plaque.
- Il comprend des moyens d'accrochage sur un crochet ou une tige de suspension.

L'invention a également pour objet un ensemble comprenant un outil rotatif présentant une face de travail, qui peut également servir de face de repos par laquelle l'outil s'appuie sur une surface de réception horizontale, et un trou pour sa fixation sur un appareil d'entraînement en rotation, situé à l'opposé de la face de travail et dont l'axe est perpendiculaire à celle-ci, et un dispositif tel que défini ci-dessus dont les moyens de liaison coopèrent avec le trou de fixation de l'outil.

Les caractéristiques et avantages de l'invention seront exposés plus en détail dans la description ci-après, en se référant au dessin annexé, dont la figure unique est une vue en élévation, partiellement en coupe axiale, d'une brosse rotative pour meuleuse munie d'un dispositif selon l'invention.

La brosse 1 comprend un corps 2 de révolution autour d'un axe vertical 3, dans lequel est fixé un faisceau de poils 4 faisant saillie au-delà de l'extrémité axiale inférieure du corps, formé de fils d'acier torsadés. Les extrémités libres des fils définissent une face plane inférieure 5 de la brosse, qui repose sur une surface réceptrice horizontale 6 telle que le fond d'un bac contenant une multiplicité de brosses sur une surface de vente.

Le corps 2 est muni à son extrémité supérieure d'un raccord 7 présentant un trou axial fileté 8 débouchant d'une part à l'extrémité supérieure du raccord 7, d'autre part dans une cavité interne non représentée du corps. Le trou fileté 8 est destiné à coopérer avec l'arbre de sortie fileté d'une meuleuse pour l'entraînement en rotation de la brosse. Le raccord 7 présente deux méplats diamétralement opposés 9 pour le serrage de la brosse sur la meuleuse au moyen d'une clé plate.

Le dispositif de présentation selon l'invention, désigné par la référence 10, est formé d'une plaque verticale rectangulaire 11 et d'une tige filetée 12 dont l'axe 3 est contenu dans le plan de la plaque, cette tige faisant saillie vers le bas à partir du bord inférieur 13 de la plaque. La plaque et la tige peuvent être assemblées par exemple par soudage, ou être formées d'une seule pièce, par exemple en matière plastique moulée. La tige 12 est vissée dans le trou fileté 8, le bord inférieur 13 de la plaque venant en appui sur l'extrémité supérieure du raccord 7. L'une au moins des faces de la plaque porte des informations 14 relatives à la brosse. A sa partie supérieure, la plaque 11 présente en outre un trou traversant 15 permettant de suspendre l'ensemble formé par la brosse 1 et le dispositif 10, au lieu de le poser sur les poils 4.

Dans le cas d'un trou de fixation non fileté, les moyens de liaison peuvent coopérer avec celui-ci par exemple par friction ou par encliquetage.

## Revendications

1. Dispositif (10) pour la présentation sur les lieux de vente d'un outil rotatif (1) présentant une face de travail (5), qui peut également servir de face de repos par laquelle l'outil s'appuie sur une surface de réception horizontale (6), et un trou (8) pour sa fixation sur un appareil d'entraînement en rotation, situé à l'opposé de la face de travail et dont l'axe (3) est perpendiculaire à celle-ci, dispositif caractérisé en ce qu'il comprend des moyens (12) de liaison avec le trou de fixation de façon à s'étendre vers le haut à partir de l'outil lorsque celui-ci est posé sur sa face de travail.

2. Dispositif selon la revendication 1, caractérisé en ce que les moyens de liaison comprennent une tige filetée (12) pour coopérer avec un trou de fixation fileté (8).

3. Dispositif selon l'une des revendications 1 et 2, caractérisé en ce qu'il comprend une plaque verticale (11) portant un message informatif (14) sur l'outil.

4. Dispositif selon la revendication 3, rattachée à la revendication 2, caractérisé en ce que la tige filetée est disposée en saillie sur le bord inférieur (13) de la plaque.

5. Dispositif selon l'une des revendications précédentes, caractérisé en ce qu'il comprend des moyens (15) d'accrochage sur un crochet ou une tige de suspension.

6. Ensemble comprenant un outil rotatif (1) présentant une face de travail (5), qui peut également servir de face de repos par laquelle l'outil s'appuie sur une surface de réception horizontale (6), et un trou (8) pour sa fixation sur un appareil d'entraînement en rotation, situé à l'opposé de la face de travail et dont l'axe (3) est perpendiculaire à celle-ci, et un dispositif (10) selon l'une des revendications précédentes dont les moyens de liaison (12) coopèrent avec le trou de fixation de l'outil.

## Patentansprüche

1. Vorrichtung (10) zur Präsentation eines Drehwerkzeugs (1) an Verkaufsstätten, das eine Arbeitsfläche (5) aufweist, die auch als Ruhefläche dienen kann, mit welcher das Werkzeug auf einer horizontalen Aufnahmefläche (6) ruht, sowie ein Loch (8) für seine Befestigung auf einer Drehantriebseinrichtung, das entgegengesetzt zur Arbeitsfläche gelegen ist und dessen Achse (3) senkrecht zu dieser ist, wobei die Vorrichtung dadurch gekennzeichnet ist, daß sie Mittel (12) zum Verbinden mit dem Befestigungsloch umfaßt, so daß sie sich vom Werkzeug aus nach oben erstrecken, wenn dieses auf seiner Arbeitsfläche liegt.

2. Vorrichtung nach Anspruch 1, dadurch gekennzeichnet, daß die Mittel zum Verbinden eine Gewindestange (12) zum Zusammenwirken mit einem Gewinde-Befestigungsloch (8) umfassen.

3. Vorrichtung nach einem der Ansprüche 1 und 2, dadurch gekennzeichnet, daß sie eine vertikale Platte (11) umfaßt, die eine informative Mitteilung (14) über das Werkzeug trägt.

4. Vorrichtung nach Anspruch 3, rückbezogen auf Anspruch 2, dadurch gekennzeichnet, daß die Gewindestange über den unteren Rand (13) der Platte überstehend angeordnet ist.

5. Vorrichtung nach einem der vorangehenden Ansprüche, dadurch gekennzeichnet, daß sie Mittel (15) zum Aufhängen an einem Haken oder einer Aufhängestange umfaßt.

6. Einheit, umfassend ein Drehwerkzeug (1) mit einer Arbeitsfläche (5), die auch als Ruhefläche dienen kann, mit welcher das Werkzeug auf einer horizontalen Aufnahmefläche (6) ruht, und einem Loch (8) für seine Befestigung auf einer Drehantriebseinrichtung, das entgegengesetzt zur Arbeitsfläche gelegen ist und dessen Achse (3) senkrecht zu dieser ist, sowie eine Vorrichtung (10) nach einem der vorangehenden Ansprüche, deren Mittel zum Verbinden (12) mit dem Befestigungsloch des Werkzeugs zusammenwirken.

## Claims

1. Device (10) for the display, at places of sale, of a rotary tool (1) having a working face (5), which may also serve as a rest face by which the tool rests on a horizontal receiving surface (6), and a hole (8) for fixing it to a rotational driving apparatus, which hole is located opposite the working face and the axis (3) of which is perpendicular to the latter, the device being characterized in that it comprises means (12) of connection with the fixing hole so as to extend upwards from the tool when the latter is laid on its working face.

2. Device according to Claim 1, characterized in that the connection means comprise a threaded rod (12) for interacting with a threaded fixing hole (8).

3. Device according to one of Claims 1 and 2, characterized in that it comprises a vertical sheet (11) bearing an informative message (14) about the tool.

4. Device according to Claim 3, related to Claim 2, characterized in that the threaded rod is arranged so as to project over the lower edge (13) of the sheet.

5. Device according to one of the preceding claims, characterized in that it comprises means (15) for hooking onto a hook or a hanging rod.

6. Assembly comprising a rotary tool (1) having a working face (5), which may also serve as a rest face by which the tool rests on a horizontal receiving surface (6), and a hole (8) for fixing it to a rotational driving apparatus, which hole is located opposite the working face and the axis (3) of which is perpendicular to the latter, and a device (10) according to one of the preceding claims, the connection means (12) of which interact with the hole for fixing the tool.
